# EUROPÄISCHE PATENTSCHRIFT

(11) **EP 1 473 531 B1**
(45) Veröffentlichungstag und Bekanntmachung des Hinweises auf die Patenterteilung: **17.05.2006**
(21) Anmeldenummer: 04005613.7
(22) Anmeldetag: 09.03.2004
(51) Int. Cl.: F25J 3/04, E04H 7/06

(54) **Kolonnensystem und Verfahren zu dessen Herstellung**
Column system and method for manufacturing the same
Système de colonne et procédé pour sa réalisation

(30) Priorität: 30.04.2003 DE 10319755; 28.05.2003 EP 03012310
(43) Veröffentlichungstag der Anmeldung: 03.11.2004
(73) Patentinhaber: Linde Aktiengesellschaft, 65189 Wiesbaden (DE)
(72) Erfinder: Wilhelm, Stefan, 82008 Unterhaching (DE)
(74) Vertreter: Imhof, Dietmar

(56) Entgegenhaltungen:
- DE-A- 2 947 347
- DE-A- 19 737 520
- US-A- 3 110 157
- US-B1- 6 202 305

## Beschreibung

Die Erfindung betrifft ein Kolonnensystem gemäß dem Patentanspruch 1.

Die Betriebstemperatur von Gaszerlegungsanlagen ist im Allgemeinen nicht gleich der Umgebungstemperatur. Beispielsweise werden Erdgas- oder Luftzerlegungsanlagen bei niedrigen Temperaturen unterhalb der Umgebungstemperatur betrieben. Die in solchen Anlagen eingesetzten Trennkolonnen werden mit einer isolierenden Hülle versehen, einer so genannten Coldbox. Die Coldbox weist einen Mantel auf, der ein- oder mehrschichtig sein kann. Der Zwischenraum zwischen Coldbox-Mantel und Außenwand der Kolonne wird im Allgemeinen mit pulverförmigem Isoliermaterial (zum Beispiel Perlite) gefüllt.

Aus DE 2947347 A1 ist beispielsweise bekannt, eine Trennsäule in der Coldbox durch pendelnde Aufhängung zu befestigen. In EP 913653 A1 wird vorgeschlagen, die Kolonne auf Schienen rollend in die liegende Coldbox einzuführen. Eine Verspannung der Kolonne mittels Seilen ist in DE 19737520 A1 offenbart.

Der Erfindung liegt die Aufgabe zugrunde, ein Kolonnensystem anzugeben, das den Ausgleich temperaturbedingter Maßänderungen erlaubt, während die Kolonne auf Betriebstemperatur gebracht wird und das wirtschaftlich besonders günstig herzustellen ist.

Diese Aufgabe wird durch die Merkmale des Patentanspruchs 1 gelöst. Bei der Erfindung wird die Verspannung zwischen Kolonnenbehälter und Coldbox-Mantel durch radiale Verbindungsglieder ausgeführt. Diese Verbindungsglieder sind jedoch so mit dem Kolonnenbehälter beziehungsweise mit dem Coldbox-Mantel verbunden, dass die Kolonne während des Betriebs, insbesondere beim Anfahren, der Anlage relativ zum Coldbox-Mantel axial und/oder radial gleiten kann.

Dies dient der Vermeidung von mechanischen Spannungen, während die Kolonne auf Betriebstemperatur gebracht wird. Vorzugsweise ist die Verbindung sowohl radial als auch axial gleitend ausgeführt, sodass beim Kaltfahren der Anlage die temperaturbedingte Schrumpfung der Kolonne in keiner Richtung behindert ist.

Trennkolonnen und ihre Behälter weisen üblicherweise zylindrische oder ähnliche Form auf. Die hier verwendeten Begriffe "Kolonnenachse", "axial", "radial" und "tangential" beziehen sich auf die Zylinderachse oder eine vergleichbare Vorzugsrichtung der Kolonne. Die Kolonnenachse liegt im Betrieb der Kolonne vertikal.

Der "Kolonnenbehälter" kann ganz oder teilweise durch die äußere Wand der Trennkolonne gebildet sein. Er kann eine oder mehrere Kolonnen (zum Beispiel Doppel- oder Mehrfachsäulen), sowie zusätzlich zu der oder den Kolonnen auch weitere Apparateteile wie Kondensatoren oder Ähnliches umhüllen.

Die Erfindung ist grundsätzlich unabhängig von der Form des Coldbox-Mantels. Sie kann beispielsweise bei quader- oder zylinderförmigen Coldboxen eingesetzt werden. Besonders bevorzugt wird sie angewendet bei im Wesentlichen zylinderförmigen Coldboxen. Solche Coldboxen werden insbesondere dann eingesetzt, wenn ein Kolonnenbehälter, der beispielsweise lediglich eine einzelne Säule (zum Beispiel die Hochdrucksäule oder die Niederdrucksäule eines Zwei-Säulen-Luftzerlegers), gegebenenfalls mit einem dieser Säule zugeordneten Kondensator oder Verdampfer, aufweist, separat von anderen Apparateteilen wie dem Hauptwärmetauscher zur Abkühlung des zu trennenden Gases oder weiteren Trennkolonnen isoliert wird. Bei der Erfindung wird die Last weitgehend tangential in die Kolonne beziehungsweise in den Mantel eingeleitet.

Vorzugsweise sind die Verbindungsglieder bei der Erfindung aus einem oder mehreren steifen Elementen aufgebaut. Als "steif" werden hier im Wesentlichen starre Elemente wie Profile, Leisten, Platten, Rohre usw. in Abgrenzung von Seilen oder ähnlichen flexiblen Elementen bezeichnet.

Die Verbindungsglieder können in axialer Richtung gleitend mit dem Kolonnenbehälter (und starr mit dem Coldbox-Mantel) oder in axialer Richtung gleitend mit dem Coldbox-Mantel (und starr mit dem Kolonnenbehälter) oder in axialer Richtung gleitend mit beiden verbunden sein.

Die Verbindungsglieder können in radialer Richtung gleitend mit dem Kolonnenbehälter (und starr mit dem Coldbox-Mantel) oder in radialer Richtung gleitend mit dem Coldbox-Mantel (und starr mit dem Kolonnenbehälter) oder in radialer Richtung gleitend mit beiden verbunden sein.

Vorzugsweise sind die Verbindungsglieder in axialer und/oder radialer Richtung gleitend mit dem Kolonnenbehälter und in axialer beziehungsweise radialer Richtung kraftschlüssig mit dem Coldbox-Mantel verbunden, das heißt die Kolonne kann axial beziehungsweise radial gegenüber den Verbindungsgliedern gleiten, die sich ihrerseits in axialer beziehungsweise radialer Richtung nicht gegenüber dem Coldbox-Mantel bewegen. In der Praxis ist beispielsweise günstig, wenn auf der einen Seite eine sowohl in axialer als auch in radialer Richtung gleitende Verbindung zwischen Kolonnenbehälter und Verbindungsgliedern besteht und die Verbindungsglieder auf der anderen Seite bezüglich aller Richtungen kraftschlüssig mit dem Coldbox-Mantel verbunden sind.

Es sind mindestens drei Verbindungsglieder in einer Ebene senkrecht zur Kolonnenachse angeordnet, vorzugsweise sind es vier, die beispielsweise jeweils um 90° versetzt sind. Eine höhere Zahl von Verbindungsgliedern in einer Ebene ist grundsätzlich möglich, führt aber nicht zu einer wesentlichen Verbesserung.

Es ist günstig, wenn die Verbindungsglieder jeweils zwei winklig zueinander angeordnete Speichen aufweisen, die an ihrem Schnittpunkt dem Kolonnenbehälter und an ihrem anderen Ende dem Coldbox-Mantel zugewandt sind. Die Speichen werden beispielsweise durch Rohre, etwa Cr-Ni-Rundrohre gebildet. Beide Speichen eines Verbindungsgliedes liegen vorzugsweise in einer axialen Ebene. Der Winkel zwischen ihnen beträgt beispielsweise 0° bis 160°, vorzugsweise 90° bis 140°.

Die gleitende Verbindung zwischen Kolonnenbehälter (beziehungsweise Coldbox-Mantel) und Verbindungsglied kann durch eine kraftschlüssig mit dem Kolonnenbehälter (beziehungsweise dem Coldbox-Mantel) verbundene Leiste in Kombination mit einer kraftschlüssig mit dem jeweiligen Verbindungsglied verbundenen, die Leiste umgreifenden Führung gebildet werden. Die Leiste verläuft vorzugsweise in axialer Richtung und kann zum Beispiel einen rechtwinkligen Querschnitt aufweisen, der von einer entsprechend u-förmig ausgebildeten Führung an drei Seiten umschlossen wird. An den beiden gegenüberliegenden Seiten weis die Führung vorzugsweise einen geringförmigen Abstand von 0 bis 3 mm, vorzugsweise 0,5 bis 1,5 mm auf. Alternativ oder zusätzlich können die Führung oder die Leiste gleitend beschichtet sein, beispielsweise durch PTFE-Beilagen.

Wenn die Führung kraftschlüssig mit dem Schnittpunkt der Speichen verbunden ist, wird nur eine entsprechende Gleitlagerung pro Verbindungsglied benötigt.

Vorzugsweise ist außerdem mindestens ein Teil der Verbindungsglieder in radialer Richtung justierbar mit dem Coldbox-Mantel verbunden. Diese Maßnahme dient zum Ausgleich von Toleranzen und zur Vermeidung aufwändiger Anpassarbeiten für den Fall, dass der Coldbox-Mantel keine perfekte Zylinderform aufweist. Bei rohrförmigen Speichen kann diese Verbindungsart dadurch hergestellt werden, dass das Rohr axial geschlitzt wird und in den Schlitz ein mit dem Coldbox-Mantel kraftschlüssig verbundenes Blech eingeführt wird. Nach der Montage der Kolonne wird diese Verbindung vorzugsweise kraftschlüssig gemacht, beispielsweise durch Verschweißen. Der Ausgleich von temperaturbedingten Längenänderungen findet dann unabhängig vom Ausgleich der radialen Fertigungstoleranzen statt. (Alternativ könnte eine entsprechende justierbare Verbindung zwischen Verbindungsgliedem und Kolonnenbehälter hergestellt werden, falls zwischen Verbindungsglieder und Coldbox-Mantel gleitend verbunden sind.)

Insbesondere für den liegenden Transport des Kolonnensystems kann es günstig sein, wenn das System eine im Wesentlichen tangential zum Kolonnenbehälter verlaufende Abstützung aufweist, welche mindestens ein radiales Verbindungsglied mit dem Coldbox-Mantel verbindet. Eine Transportsicherung dieser Art muss nach dem Aufstellen der Kolonne nicht entfernt werden, wenn erfindungsgemäß eine gleitende Verbindung zwischen Kolonnenbehälter einerseits und Verbindungsglied und Abstützung andererseits besteht. Dies vereinfacht und verbilligt die Aufstellung des Kolonnensystems.

Unter "im Wesentlichen tangential" wird hier eine Richtung verstanden, die nicht mehr als 45°, vorzugsweise nicht mehr als 30°, höchst vorzugsweise nicht mehr als 15° von der geometrischen Tangentialen abweicht.

Vorzugsweise ist die Abstützung mit einem dem Kolonnenhehälter zugewandten Abschnitt des entsprechenden Verbindungsglieds verbunden. Dies erhöht die Stabilität der Transportsicherung.

Die Erfindung betrifft außerdem ein Verfahren zur Herstellung eines Kolonnensystems gemäß Patentanspruch 13 beziehungsweise 14. Das Verfahren nach Anspruch 13 eignet sich insbesondere für die stehende Montage des Kolonnensystems, kann aber auch bei liegender Montage eingesetzt werden. Außerdem betrifft die Erfindung eine Anwendung dieser Verfahren gemäß Patentanspruch 15.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: einen Querschnitt durch die Coldbox im montierten Zustand (erste Ausführungsform),
- Figur 2: eine Draufsicht auf ein Verbindungsglied,
- Figur 3: dasselbe Verbindungsglied in Seitenansicht im Betriebszustand,
- Figur 4: die seitliche Teilansicht eines Verbindungsglieds während der Montage,
- Figur 5: die dem Coldbox-Mantel zugewandte Seite des Verbindungsglieds,
- Figur 6: das Verbindungsglied einer zweiten Ausführungsform der Erfindung und
- Figur 7: die Ausführungsform der Figur 1 mit Transport-Abstützung.

Gemäß **Figur 1** ist ein Kolonnenbehälter 1 im Inneren einer Coldbox angeordnet, die einen Coldbox-Mantel 2 aufweist. (Das Kolonneninnere ist in der Zeichnung nicht dargestellt, ebenso wie andere Einzelheiten wie Rohrleitungen und deren Anschlüsse.) Der Coldbox-Mantel 2 besteht in dem Beispiel aus einer Blechhülle 2A, die auf ein Gerüst geschweißt ist oder durch ringförmige Versteifungen verstärkt wird (Gerüst beziehungsweise Versteifungen sind in Figur 1 und 2 als 2B angedeutet). Zwischen der Innenseite des Coldbox-Mantels und der Außenseite des Kolonnenbehälters befinden sich vier Verbindungsglieder 3a, 3b, 3c, 3d, die jeweils zwei Speichen aufweisen. Die Verbindungsglieder 3a, 3b, 3c, 3d sind in der Zeichenebene angeordnet und in diesem Beispiel um jeweils 90° gegeneinander versetzt. Ihr im Wesentlichen identischer Aufbau wird in den Detailzeichnungen vorgestellt.

Das Kolonnensystem weist vorzugsweise genau einen derartigen Kranz von Verbindungsgliedem auf, der in der Nähe des oberen Kolonnen-Endes angeordnet ist. Alternativ können ein oder mehrere identische oder ähnliche Kränze axial versetzt angeordnet sein.

**Figur 2** weist dieselbe Blickrichtung wie Figur 1 auf. Links ist der Coldbox-Mantel 2 mit Hülle 2A und Ringsteifen 2B dargestellt, rechts die Außenwand des Kolonnenbehälters 1. Die beiden Schenkel 4, 5 des Verbindungsglieds 3 sind aus Cr-Ni-Rundrohren gefertigt. Sie treffen sich an ihrem kolonnenseitigen Ende in einem Winkel α von etwa 30° (jeweils α/2 = 15° zum Radius der Kolonne). Drei rechtwinklig zueinander angeordnete Cr-Ni-Bleche 6, 7, 8 mit Aussteifungen 9, 10 bilden eine Führung, die eine durch eine rechteckige Aluminium-Knagge 11 gebildete Leiste umschließt. Die Leiste 11 ist über ein Verstärkungsblech 12 fest mit dem Kolonnenbehälter 1 verbunden. Entlang der Leiste 11 kann die Führung 6, 7, 8 senkrecht zur Zeichenebene gleiten. Damit wird eine Relativbewegung zwischen Coldbox-Mantel 2 und Kolonnenbehälter 1 in axialer Richtung ermöglicht, das heißt die Kolonne kann temperaturinduzierte Längen- und Durchmesseränderungen ungehindert ausführen, insbesondere unabhängig vom Coldbox-Mantel. Gleichzeitig besteht insgesamt eine kraftübertragende Verbindung senkrecht zur radialen und zur axialen Schrumpfung zwischen Kolonnenbehälter und Coldbox. Über diese Verbindung unterstützen sich diese beiden Apparateteile gegenseitig bei der Lastabtragung. Es ergibt sich damit eine harmonische Lasteinleitung in Säule und Coldbox-Mantel und eine mechanische Verbindung zwischen Kolonnenbehälter und Coldbox-Mantel zur Abtragung von horizontalen Kräften, zum Beispiel aus Erdbeben (Kolonne am Mantel) beziehungsweise von Windkräften (Mantel an Kolonne).

Am entgegensetzten Ende des Verbindungsglieds ist nur eine der beiden Speichen 4, 5 beispielhaft dargestellt, die andere ist analog aufgebaut. Das Rohrende ist geschlitzt. Der Spalt 13 verläuft in dem Beispiel vertikal und nimmt ein stehendes Cr-Ni-Blech 14 auf, das mit dem Coldbox-Mantel 2 verschweißt ist. Die justierbare Lagerung zwischen Speiche 5 und Blech 14 ermöglicht einen Ausgleich radialer Toleranzen. Nachdem die Kolonne bei der Montage ausgerichtet ist, wird das Blech 14 mit der Speiche 5 verschweißt. **Figur 5** zeigt die Verbindung zwischen Speiche 5 über das Blech 14 mit dem mittels Rippen 17 verstärkten Coldbox-Mantel in Seitenansicht.

Die übrigen Verbindungsglieder sind im Wesentlichen identisch mit den in den Figuren 2 und 3 dargestellten. Die Coldbox kann die Kolonne konzentrisch umschließen. Alternativ ist eine exzentrische Anordnung möglich, wie sie in Figur 1 - quantitativ übertrieben - dargestellt ist; die Kolonnenachse 15 und die Coldbox-Achse 16 sind hier nicht identisch. Durch mehr oder weniger weites Einschieben des Blechs 14 in den Spalt 13 können die entsprechend unterschiedlichen Abstände zwischen Kolonnenbehälter 1 und Coldbox-Mantel 1 ausgeglichen werden.

In der Seitenansicht von **Figur 3** ist die Verbindung mit der Kolonnenwand 1 während des Betriebs der Anlage dargestellt. **Figur 4** zeigt dagegen dieselbe Anordnung unmittelbar nach der Montage bei Umgebungstemperatur. Beim Kaltfahren der Anlage schrumpft die Kolonne und gleitet relativ zur Coldbox entlang der Führung 6, 7, 8 nach unten, bis die Leiste 11 die in Figur 3 dargestellte Position erreicht hat.

**Figur 6** zeigt eine zweite Ausführungsform der Erfindung, bei der der Winkel α zwischen den beiden Schenkeln 4, 5 des dargestellten Verbindungsglieds 3 zwischen Kolonnenbehälter 1 und Coldbox-Mantel 2 wesentlich höher als bei dem ersten Ausführungsbeispiel ist. Er beträgt hier etwa 125°. Die Führung 6' um die Leiste 11 ist hier einteilig ausgebildet und besteht aus einem mehrfach gekanteten Blech.

Dies ergibt eine besonders vorteilhafte Lasteinleitung in den Coldbox-Mantel, insbesondere dann, wenn der Coldbox-Mantel als Flächentragwerk ausgebildet ist. Lokale Verstärkungsmaßnahmen sind in diesem Fall in der Regel nicht erforderlich. Außerdem weisen die Verbindungsglieder eine besonders geringe Baugröße auf.

Ein Paar von im Wesentlichen tangential verlaufenden Abstützungen 18, 18' als Transportsicherung bei liegender Kolonne des Kolonnensystems ist in **Figur 7** dargestellt. Ansonsten unterscheidet sich Figur 7 nicht von Figur 1. Die Abstützung 18 ist nahe dem kolonnenseitigen Ende mit dem Verbindungsglied 3 verbunden. Die in Figur 2 dargestellte Führung dient gleichzeitig als Widerlager für die Abstützung 18. Die Abstützungen 18, 18' können - im Gegensatz zu bekannten Transportsicherungennach dem Aufstellen der Einheit in der Coldbox verbleiben. Auf einen aufwändigen Arbeitsschritt zum Ausbau der Transportsicherungen kann verzichtet werden.

## Patentansprüche

1. Kolonnensystem mit mindestens einer Trennkolonne, einem Kolonnenbehälter (1) und einer Coldbox, die einen Coldbox-Mantel (2) aufweist, **gekennzeichnet durch** radiale Verbindungsglieder (3, 3a, 3b, 3c, 3d) zwischen Kolonnenbehälter (1) und Coldbox-Mantel (2), die in axialer und/oder radialer Richtung gleitend mit dem Kolonnenbehälter (1) und/oder mit dem Coldbox-Mantel (2) verbunden sind.

2. Kolonnensystem nach Anspruch 1, dadurch dass die Verbindungsglieder (3, 3a, 3b, 3c, 3d) aus einem oder mehreren steifen Elementen (4, 5, 6, 7, 8, 9, 10, 11, 12, 13) aufgebaut sind.

3. Kolonnensystem nach Anspruch 1 oder 2, **dadurch gekennzeichnet, dass** die Verbindungsglieder (3, 3a, 3b, 3c, 3d) in axialer Richtung gleitend mit dem Kolonnenbehälter (1) und/oder mit dem Coldbox-Mantel (2) verbunden sind.

4. Kolonnensystem nach einem der Ansprüche 1 bis 3, **dadurch gekennzeichnet, dass** die Verbindungsglieder (3, 3a, 3b, 3c, 3d) in radialer Richtung gleitend mit dem Kolonnenbehälter (1) und/oder mit dem Coldbox-Mantel (2) verbunden sind.

5. Kolonnensystem nach einem der Ansprüche 1 bis 4, **dadurch gekennzeichnet, dass** die Verbindungsglieder (3, 3a, 3b, 3c, 3d) in axialer und/oder radialer Richtung gleitend mit dem Kolonnenbehälter (1) und in axialer beziehungsweise radialer Richtung kraftschlüssig mit dem Coldbox-Mantel (2) verbunden (6, 7, 8, 11, 13, 14) sind.

6. Kolonnensystem nach einem der Ansprüche 1 bis 5, **dadurch gekennzeichnet, dass** mindestens drei, insbesondere vier Verbindungsglieder (3a, 3b, 3c, 3d) in einer Ebene senkrecht zur Kolonnenachse (15) angeordnet sind.

7. Kolonnensystem nach einem der Ansprüche 1 bis 6, **dadurch gekennzeichnet, dass** die Verbindungsglieder (3, 3a, 3b, 3c, 3d) jeweils zwei winklig zueinander angeordnete Speichen (4, 5) aufweisen, die an ihrem Schnittpunkt dem Kolonnenbehälter (1) und an ihrem anderen Ende dem Coldbox-Mantel (2) zugewandt sind.

8. Kolonnensystem nach einem der Ansprüche 1 bis 7, **dadurch gekennzeichnet, dass** die gleitende Verbindung durch eine kraftschlüssig mit dem Kolonnenbehälter beziehungsweise dem Coldbox-Mantel verbundene Leiste (11) in Kombination mit einer kraftschlüssig mit dem jeweiligen Verbindungsglied (3, 3a, 3b, 3c, 3d) verbundenen, die Leiste umgreifenden Führung (6, 7, 8) gebildet wird.

9. Kolonnensystem nach einem der Anspruch 7 und 8, **dadurch gekennzeichnet, dass** die Führung (6, 7, 8) kraftschlüssig mit dem Schnittpunkt der Speichen (4, 5) verbunden ist.

10. Kolonnensystem nach einem der Ansprüche 1 bis 9, **dadurch gekennzeichnet, dass** mindestens ein Teil der Verbindungsglieder (3, 3a, 3b, 3c, 3d) in radialer Richtung justierbar mit dem Coldbox-Mantel verbunden (13, 14) ist.

11. Kolonnensystem nach einem der Ansprüche 1 bis 10, **gekennzeichnet durch** mindestens eine im Wesentlichen tangential zum Kolonnenbehälter verlaufende Abstützung (18, 18'), welche mindestens ein radiales Verbindungsglied (3) mit dem Coldbox-Mantel (2) verbindet.

12. Kolonnensystem nach Anspruch 11, **dadurch gekennzeichnet, dass** die Abstützung (18) mit einem dem Kolonnenbehälter zugewandten Abschnitt des entsprechenden Verbindungsglieds (3) verbunden ist.

13. Verfahren zur Herstellung eines Kolonnensystems nach einem der Ansprüche 1 bis 12, bei dem der Kolonnenbehälter so in die Coldbox eingeführt wird, dass radiale Verbindungsglieder (3, 3a, 3b, 3c, 3d), die mit dem Kolonnenbehälter (1) und mit dem Coldbox-Mantel (2) verbunden sind, in axialer Richtung entlang des Kolonnenbehälters (2) und/oder entlang des Coldbox-Mantels gleiten.

14. Verfahren zur Herstellung eines Kolonnensystems nach Anspruch 11 oder 12, bei dem der Kolonnenbehälter in die Coldbox eingeführt wird, das so vormontierte Kolonnensystem zum Aufstellungsort transportiert wird und die im Wesentlichen tangential verlaufende Abstützung(en) nach der Aufstellung des Kolonnensystems in der Coldbox verbleiben.

15. Anwendung des Verfahrens nach Anspruch 13 oder 14 zur Herstellung eines Kolonnensystems nach einem der Ansprüche 1 bis 12.

## Claims

1. Column system having at least one separating column, having a column vessel (1) and a coldbox which has a coldbox casing (2), **characterized by** radial connecting members (3, 3a, 3b, 3c, 3d) between column vessel (1) and coldbox casing (2), which are connected to the column vessel (1) and/or to the coldbox casing (2) slidably in the axial and/or radial direction.

2. Column system according to Claim 1, **characterized in that** the connecting members (3, 3a, 3b, 3c, 3d) are constructed from one or more rigid elements (4, 5, 6, 7, 8, 9, 10, 11, 12, 13).

3. Column system according to Claim 1 or 2, **characterized in that** the connecting members (3, 3a, 3b, 3c, 3d) are connected to the column vessel (1) and/or to the coldbox casing (2) slidably in the axial direction.

4. Column system according to any of Claims 1 to 3, **characterized in that** the connecting members (3, 3a, 3b, 3c, 3d) are connected to the column vessel (1) and/or to the coldbox casing (2) slidably in the radial direction.

5. Column system according to any of Claims 1 to 4, **characterized in that** the connecting members (3, 3a, 3b, 3c, 3d) are connected (6, 7, 8, 11, 13, 14), slidably in the axial and/or radial direction, to the column vessel (1) and, in a nonpositively locking manner in the axial and/or radial direction, to the coldbox casing (2).

6. Column system according to any of Claims 1 to 5, **characterized in that** at least three, in particular four connecting members (3a, 3b, 3c, 3d) are arranged in a plane which is perpendicular to the column axis (15).

7. Column system according to any of Claims 1 to 6, **characterized in that** the connecting members (3, 3a, 3b, 3c, 3d) each have two spokes (4, 5) which are arranged at an angle to one another and face the column vessel (1) at their intersection point and face the coldbox casing (2) at their other end.

8. Column system according to any of Claims 1 to 7, **characterized in that** the sliding connection is formed by a strip (11), which is connected in a nonpositively locking manner to the column vessel or coldbox casing, in combination with a guide (6, 7, 8) which engages around the strip and is connected in a nonpositively locking manner to the respective connecting member (3, 3a, 3b, 3c, 3d).

9. Column system according to either of Claims 7 and 8, **characterized in that** the guide (6, 7, 8) is connected in a nonpositively locking manner to the intersection point of the spokes (4, 5).

10. Column system according to any of Claims 1 to 9, **characterized in that** at least some of the connecting members (3, 3a, 3b, 3c, 3d) are connected (13, 14) to the coldbox casing adjustably in the radial direction.

11. Column system according to any of Claims 1 to 10, **characterized by** at least one support (18, 18') which runs substantially tangentially with respect to the column vessel and connects at least one radial connecting member (3) to the coldbox casing (2).

12. Column system according to Claim 11, **characterized in that** the support (18) is connected to a section of the corresponding connecting member (3) which faces the column vessel.

13. Process for producing a column system according to any of Claims 1 to 12, in which the column vessel is introduced into the coldbox in such a way that radial connecting members (3, 3a, 3b, 3c, 3d), which are connected to the column vessel (1) and to the coldbox casing (2), slide in the axial direction along the column vessel (2) and/or along the coldbox casing.

14. Process for producing a column system according to Claim 11 or 12, in which the column vessel is introduced into the coldbox, the column system which has been preassembled in this way is transported to the erection site, and the substantially tangentially running support(s) remain in the coldbox after the column system has been erected.

15. Use of the process according to Claim 13 or 14 for producing a column system according to any of Claims 1 to 12.

## Revendications

1. Système de colonne comprenant au moins une colonne de séparation, un récipient de colonne (1) et une boîte froide, qui présente une enceinte de boîte froide (2), **caractérisé par** des organes de liaison radiaux (3, 3a, 3b, 3c, 3d) entre le récipient de colonne (1) et l'enceinte de boîte froide (2), qui sont connectés dans la direction axiale et/ou radiale de manière coulissante au récipient de colonne (1) et/ou à l'enceinte de boîte froide (2).

2. Système de colonne selon la revendication 1, **caractérisé en ce que** les organes de liaison (3, 3a, 3b, 3c, 3d) sont constitués d'un ou de plusieurs éléments rigides (4, 5, 6, 7, 8, 9, 10, 11, 12, 13).

3. Système de colonne selon la revendication 1 ou 2, **caractérisé en ce que** les organes de liaison (3, 3a, 3b, 3c, 3d) sont connecté dans la direction axiale de manière coulissante au récipient de colonne (1) et/ou à l'enceinte de boîte froide (2).

4. Système de colonne selon l'une quelconque des revendications 1 à 3, **caractérisé en ce que** les organes de liaison (3, 3a, 3b, 3c, 3d) sont connectés dans la direction radiale de manière coulissante au récipient de colonne (1) et/ou à l'enceinte de boîte froide (2).

5. Système de colonne selon l'une quelconque des revendications 1 à 4, **caractérisé en ce que** les organes de liaison (3, 3a, 3b, 3c, 3d) sont connectés (6, 7, 8, 11, 13, 14) dans la direction axiale et/ou radiale de manière coulissante au récipient de colonne (1) et dans la direction axiale respectivement radiale par engagement par force à l'enceinte de boîte froide (2).

6. Système de colonne selon l'une quelconque des revendications 1 à 5, **caractérisé en ce qu'**au moins trois, en particulier quatre organes de liaison (3a, 3b, 3c, 3d) sont disposés dans un plan perpendiculairement à l'axe de la colonne (15).

7. Système de colonne selon l'une quelconque des revendications 1 à 6, **caractérisé en ce que** les organes de liaison (3, 3a, 3b, 3c, 3d) présentent à chaque fois deux rayons (4, 5) disposés angulairement l'un par rapport à l'autre, qui sont tournés au niveau de leur point d'intersection vers le récipient de colonne (1) et au niveau de leur autre extrémité vers l'enceinte de boîte froide (2).

8. Système de colonne selon l'une quelconque des revendications 1 à 7, **caractérisé en ce que** la connexion par coulissement est réalisée par une barre (11) connectée par engagement par force au récipient de colonne respectivement à l'enceinte de boîte froide, conjointement avec une coulisse (6, 7, 8) venant en prise autour de la barre, connectée par engagement par force à l'organe de liaison respectif (3, 3a, 3b, 3c, 3d).

9. Système de colonne selon l'une quelconque des revendications 7 ou 8, **caractérisé en ce que** la coulisse (6, 7, 8) est connectée par engagement par force au point d'intersection des rayons (4, 5).

10. Système de colonne selon l'une quelconque des revendications 1 à 9, **caractérisé en ce qu'**au moins une partie des organes de liaison (3, 3a, 3b, 3c, 3d) est connectée (13, 14) dans la direction radiale de manière ajustable à l'enceinte de boîte froide.

11. Système de colonne selon l'une quelconque des revendications 1 à 10, **caractérisé par** au moins un support (18, 18') s'étendant essentiellement tangentiellement au récipient de colonne, qui relie au moins un organe de liaison radial (3) à l'enceinte de boîte froide (2).

12. Système de colonne selon la revendication 11, **caractérisé en ce que** le support (18) est connecté à une portion de l'organe de liaison correspondant (3) tournée vers le récipient de colonne.

13. Procédé de fabrication d'un système de colonne selon l'une quelconque des revendications 1 à 12, dans lequel le récipient de colonne est introduit dans la boîte froide de telle sorte que des organes de liaison radiaux (3, 3a, 3b, 3c, 3d) qui sont connectés au récipient de colonne (1) et à l'enceinte de boîte froide (2) coulissent dans la direction axiale le long du récipient de colonne et/ou le long de l'enceinte de boîte froide.

14. Procédé de fabrication d'un système de colonne selon la revendication 11 ou 12, dans lequel le récipient de colonne est introduit dans la boîte froide, le système de colonne ainsi prémonté est transporté au lieu d'installation et le ou les supports s'étendant essentiellement tangentiellement restent dans la boîte froide après l'installation du système de colonne.

15. Application du procédé selon la revendication 13 ou 14 pour la fabrication d'un système de colonne selon l'une quelconque des revendications 1 à 12.
